# EUROPÄISCHE PATENTANMELDUNG

(11) **EP 1 154 397 A2**
(43) Veröffentlichungstag der Anmeldung: **14.11.2001**
(21) Anmeldenummer: 01110753.9
(22) Anmeldetag: 03.05.2001
(51) Int. Cl.: G09F 9/33

(54) **Leuchtreklame, insbesondere Konturbeleuchtung**

(30) Priorität: 05.05.2000 DE 10021968
(71) Anmelder: Westiform Holding AG, 3172 Niederwangen (CH)
(72) Erfinder: Grimm, Hermann, 77955 Ettenheim (DE)
(74) Vertreter: Ostertag, Ulrich, Dr.

(57) **Zusammenfassung**

Eine Konturbeleuchtung (1) besitzt als Lichtquelle eine Mehrzahl von Leuchtdioden (D), die auf eine Mehrzahl von Arrays (A) aufgeteilt sind. Die Leuchtdioden (D) auf demselben Array (A) sind aus unterschiedlichen Stromquellen (N) gespeist. Fällt eine der Stromquellen (N) im Laufe der Zeit aus, so erlischt in diesem Falle nur die entsprechende zugeordnete Leuchtdiode (D), so daß keine große Dunkelstelle innerhalb der Konturbeleuchtung (1) entsteht, die den optischen Eindruck beeinträchtigen würde.

## Beschreibung

Die Erfindung betrifft eine Leuchtreklame, insbesondere eine Konturbeleuchtung, mit einer Mehrzahl von Leuchtdioden, die auf eine Mehrzahl von Arrays aufgeteilt sind und von einer Mehrzahl von Stromquellen gespeist sind.

Konturbeleuchtungen sind eine spezielle Art von Leuchtreklamen, mit denen an Gebäuden bestimmte Konturen nachgezogen werden. Sie sind häufig in speziellen Farben gehalten, die den Firmenfarben des jeweiligen Unternehmens entsprechen. Während in der Vergangenheit für derartige Konturbeleuchtungen vornehmlich Leuchtstoffröhren eingesetzt wurden, finden in jüngster Zeit zunehmend auch Leuchtdioden als Lichtquellen Verwendung. Zur leichteren Montierbarkeit sind diese Leuchtdioden jeweils in Gruppen zu Einheiten zusammengefaßt, die "Arrays" genannt werden. Eine Mehrzahl derartiger Arrays, die hinter- und ggf. nebeneinander gelegt sind, zeichnen so in gewünschter Weise die Kontur nach.

Bei den bekannten Konturbeleuchtungen dieser Art waren bisher alle Leuchtdioden innerhalb eines Arrays in Serie geschaltet und wurden von ein und derselben Stromquelle gespeist. Fiel eine dieser Stromquellen im Laufe der Zeit aus, so bedeutete dies, daß das gesamte Array dunkel wurde und eine deutlich erkennbare Lücke innerhalb der Konturbeleuchtung hinterließ. Reparaturmaßnahmen waren die unausweichliche Folge.

Aufgabe der vorliegenden Erfindung ist es, eine Leuchtreklame der eingangs genannten Art so auszugestalten, daß beim Ausfall einer Stromquelle das optische Erscheinungsbild nicht nennenswert beeinträchtigt wird.

Diese Aufgabe wird erfindungsgemäß dadurch gelöst, daß die Leuchtdioden auf einem Array aus unterschiedlichen Stromquelle gespeist sind. Fällt daher eine dieser Stromquellen aus, so strahlen die weiteren Leuchtdioden im selben Array weiterhin Licht aus; der Ausfall einer einzigen oder nur weniger Leuchtdioden im Array wird insbesondere in der Entfernung optisch kaum wahrgenommen. Die Leuchtreklame kann daher zunächst ohne Reparatur weiterbetrieben werden.

Von besonderem Vorteil ist, wenn die Zahl von Leuchtdioden innerhalb eines Arrays mit der Zahl der Stromquellen übereinstimmt, derart, daß jede Leuchtdiode innerhalb eines Arrays von einer anderen Stromquelle gespeist ist. Der Ausfall einer Stromquelle hat also in dem Array nur den Ausfall einer einzigen Leuchtdiode zur Folge.

Zweckmäßigerweise sind Leuchtdioden unterschiedlicher Arrays in Serie geschaltet. Hierdurch läßt sich die Anzahl der Stromquellen reduzieren, ohne daß der gewünschte Effekt nennenswert beeinträchtigt wird: Fällt eine der Stromquellen aus, bedeutet dies, daß in den Arrays, die in Serie geschaltete Leuchtdioden enthalten, jeweils die von der defekten Stromquelle gespeisten Leuchtdioden ausfallen. Da diese aber einen verhältnismäßig großen Abstand voneinander aufweisen, bleibt die hiermit verbundene Dunkelstelle in der Konturbeleuchtung klein und wird auf die Entfernung praktisch nicht wahrgenommen.

Dabei wird wiederum diejenige Ausgestaltung bevorzugt, bei der alle Leuchtdioden, die innerhalb der verschiedenen Arrays in derselben geometrischen Position angeordnet sind, in Serie geschaltet sind. In diesem Falle haben die in Serie gelegten Leuchtdioden, die bei Ausfall einer Stromquelle gemeinsam erlöschen, den größtmöglichen Abstand voneinander.

Ein Ausführungsbeispiel der Erfindung wird nachfolgend anhand der Zeichnung näher erläutert; die einzige Figur zeigt schematisch ein Blockschaltbild für einen Ausschnitt einer Konturbeleuchtung.

Die Konturbeleuchtung ist in der Zeichnung insgesamt mit dem Bezugszeichen 1 gekennzeichnet. Sie setzt sich segmentartig aus einer Vielzahl von Leuchtdiodenarrays A zusammen, von denen in der Zeichnung zwei, A1 und A2 dargestellt sind und die, aneinander gereiht, an einem Gebäude eine zu beleuchtende Kontur nachzeichnen. Jedes Leuchtdiodenarray A1, A2 enthält eine Mehrzahl von Leuchtdioden D, im dargestellten Ausführungsbeispiel jeweils sechs Leuchtdioden D1 bis D6. Die Leuchtdioden D jedes Arrays A sitzen auf einer gemeinsamen Platine und sind auf diese Weise zu einer körperlichen Einheit zusammengefaßt.

Die Leuchtdioden D der verschiedenen Arrays A innerhalb der Konturbeleuchtung 1 werden von mehreren Stromverquellen N gespeist. Im dargestellten Ausführungsbeispiel entspricht die Zahl der Stromquellen N1 bis N6 der Zahl der Leuchtdioden D1 bis D6 im Array. Jeweils die ersten Leuchtdioden D1 in den verschiedenen Arrays A sind in Serie geschaltet und werden von der ersten Stromquelle N1 versorgt. Entsprechend sind die n-ten Dioden Dn in den verschiedenen Arrays A in Serie geschaltet und werden aus der n-ten Stromquelle Nn gespeist.

Der Sinn der geschilderten Schaltung ist folgender:
Funktionieren alle Stromquellen Nn ordnungsgemäß, so werden alle Leuchtdioden D innerhalb aller Arrays A ordnungsgemäß bestromt und strahlen entsprechend Licht aus. Fällt dagegen eine Stromquelle, z.B. N1, aus, so bleibt die Stromversorgung der zugeordneten Leuchtdioden D, im Beispiel diejenige der Leuchtdioden D1, aus; die entsprechenden Leuchtdioden D bleiben daher dunkel. Da jedoch die anderen Leuchtdioden D weiterhin von den entsprechenden Stromquellen N bestromt werden, senden diese weiterhin Licht aus. Es entsteht auf diese Weise nur eine punktuelle Dunkelstelle, die auf die Entfernung kaum erkennbar ist. Das Erscheinungsbild der Konturbeleuchtung 1 bleibt somit beim Ausfall einer einzigen Stromquelle N im wesentlichen unverändert.

## Patentansprüche

1. Leuchtreklame, insbesondere Konturbeleuchtung, mit
einer Mehrzahl von Leuchtdioden, die auf eine Mehrzahl von Arrays aufgeteilt sind und von einer Mehrzahl von Stromquellen gespeist sind,
**dadurch gekennzeichnet, daß**
die Leuchtdioden (D) auf einem Array (A) aus unterschiedlichen Stromquellen (N) gespeist sind.

2. Leuchtreklame nach Anspruch 1, **dadurch gekennzeichnet,**
**daß** die Zahl (n) von Leuchtdioden (D) innerhalb eines Arrays (A) mit der Zahl (n) der Stromquellen (N) übereinstimmt, derart, daß jede Leuchtdiode (D) innerhalb eines Arrays (A) von einer anderen Stromquelle (N) gespeist ist.

3. Leuchtreklame nach Anspruch 1 oder 2, **dadurch gekennzeichnet, daß** Leuchtdioden (D) unterschiedlicher Arrays (A) in Serie geschaltet sind.

4. Leuchtreklame nach Anspruch 3, **dadurch gekennzeichnet,**
**daß** alle Leuchtdioden (D), die innerhalb der unterschiedlichen Arrays (A) in derselben geometrischen Position angeordnet sind, in Serie geschaltet sind.
